# FASCICULE DE BREVET EUROPEEN

(11) **EP 4 369 984 B1**
(45) Date de publication et mention de la délivrance du brevet: **21.01.2026**
(21) Numéro de dépôt: 22741525.4
(22) Date de dépôt: 12.07.2022
(51) Int. Cl.: A45D 20/12

(54) **ACCESSOIRE ROTATIF POUR APPAREIL DE COIFFURE SOUFFLANT**
DREHBARES ZUBEHÖRTEIL FÜR EINE HAARSTYLINGVORRICHTUNG
ROTATABLE ACCESSORY FOR A BLOWING HAIRSTYLING DEVICE

(30) Priorité: 13.07.2021 FR 2107620
(43) Date de publication de la demande: 22.05.2024
(73) Titulaire: SEB S.A., 69130 Ecully (FR)
(72) Inventeur: REYES, Lionel, 69134 Ecully Cedex (FR)
(74) Mandataire: SEB Développement
(86) Numéro de dépôt international: PCT/EP2022/069431
(87) Numéro de publication internationale: WO 2023/285448

(56) Documents cités:
- EP-A1- 2 510 827
- US-A- 5 473 824

## Description

### Domaine technique

La présente invention se rapporte au domaine des appareils de coiffure soufflants destinés à la mise en forme des cheveux, comme par exemple les sèche-cheveux, ainsi qu'à leurs accessoires de guidage ou d'orientation d'air.

Plus précisément, l'invention se rapporte au domaine technique des accessoires de guidage d'air conçus pour être montés sur une sortie d'air d'un appareil de coiffure soufflant un premier flux d'air sensiblement monodirectionnel, l'accessoire étant conçu pour transformer le premier flux d'air en un second flux d'air balayant une pluralité de directions différentes. Ce type d'accessoire est communément appelé buse rotative ou oscillante.

L'invention se rapporte également au domaine technique des dispositifs de coiffure comprenant un appareil de coiffure soufflant un premier flux d'air sensiblement monodirectionnel, tel qu'un sèche-cheveux, et un accessoire de guidage d'air tel que défini précédemment.

### Etat de la technique

Les appareils de coiffure soufflants, tels que les sèche-cheveux, sont bien connus et permettent à un utilisateur de sécher et/ou mettre en forme ses cheveux (s'il utilise l'appareil de coiffure sur lui-même) ou des cheveux (s'il utilise l'appareil de coiffure sur une tierce personne). La plupart de ces appareils contiennent un moteur entrainant une hélice, celle-ci créant un flux d'air entre une entrée et une sortie d'air qui permet de diffuser l'air, souvent chauffé par un élément chauffant interne, sur les cheveux. Ces appareils connus disposent traditionnellement d'un manche permettant à l'utilisateur de saisir l'appareil par la main et un fût regroupant les composants suscités. Généralement, le flux d'air émis par ces appareils de coiffure est sensiblement monodirectionnel, c'est-à-dire que le flux d'air est éjecté selon une seule direction principale, généralement celle de l'axe longitudinal du fût de l'appareil. Ainsi, le flux d'air émis par l'appareil se trouve concentré et limité sur une zone des cheveux relativement restreinte. Il en résulte une faible efficacité de séchage des cheveux, un risque de détérioration des cheveux voire de brûlure si le flux d'air est chaud.

Dès lors, si l'utilisateur souhaite diffuser l'air sur une autre zone des cheveux ou une zone plus étendue, il va devoir faire bouger l'appareil de coiffure, par exemple en mettant en mouvement son poignet, notamment afin de donner à l'appareil de coiffure un mouvement d'oscillation. Ce mouvement de poignet est d'ailleurs très fréquemment mis en œuvre par les professionnels de la coiffure (les coiffeurs par exemple) qui connaissent bien les inconvénients d'un flux d'air monodirectionnel sur une seule et même zone des cheveux, comme par exemple un risque de détérioration des cheveux, voire de brulure, mais aussi une efficacité de séchage limitée. Toutefois, un tel mouvement peut s'avérer fatiguant pour l'utilisateur, en particulier si ce dernier manipule l'appareil de coiffure à longueur de journée (les coiffeurs par exemple). Il en résulte alors une fatigue de l'utilisateur voire des risques de blessure (troubles musculosquelettiques par exemple).

Afin de tenter d'améliorer la situation, la demande de brevet américaine publiée sous le numéro US5473824 a été proposée. Ce document propose un accessoire pour sèche-cheveux comprenant un élément rotatif entrainé en rotation par le flux d'air de l'appareil de coiffure. Cet élément rotatif est en outre désaxé par rapport à l'axe du flux d'air de l'appareil de coiffure de manière à orienter le flux d'air dans différentes directions, selon une trajectoire circulaire. Toutefois, la solution proposée par ce document reste perfectible, notamment au niveau de la zone couverte par le flux d'air, de l'encombrement de l'accessoire, et des performances aérauliques et du compromis entre ces différents éléments. Le document EP 2 510 827 A1 divulgue un accessoire rotatif pour sèche-cheveux permettant d'élargir la zone traitée par le flux d'air, grâce à la rotation de l'accessoire.

### Résumé de l'invention

La présente invention vise donc à améliorer, perfectionner et optimiser les appareils de coiffure soufflants et leurs accessoires connus.

Un objectif de l'invention est de proposer un accessoire pour appareil de coiffure soufflant permettant d'élargir la zone traitée par le flux d'air de l'appareil de coiffure soufflant, sans que l'utilisateur n'ait à fournir d'efforts particuliers.

Un autre objectif de l'invention est de proposer un accessoire pour appareil de coiffure soufflant qui soit particulièrement efficace, et ce quelle que soit la zone ou le type de chevelure.

Un autre objectif de l'invention est de proposer un accessoire pour appareil de coiffure soufflant qui soit particulièrement simple, intuitif, confortable et ergonomique à utiliser, et ce aussi bien pour un utilisateur utilisant l'appareil sur lui-même que pour un utilisateur utilisant l'appareil sur une autre personne (utilisateur coiffant une autre personne), et ce quelle que soit la zone ou le type de chevelure traitée.

Un autre objectif de l'invention est de proposer un accessoire pour appareil de coiffure soufflant qui soit particulièrement sûr.

Un autre objectif de l'invention est de proposer un accessoire pour appareil de coiffure soufflant qui soit particulièrement fiable et robuste.

Un autre objectif de l'invention est de proposer un accessoire pour appareil de coiffure soufflant qui soit particulièrement économique à concevoir et à fabriquer.

Un objectif de l'invention est également de proposer un dispositif de coiffure offrant à l'utilisateur une large zone traitée par le flux d'air, sans que l'utilisateur n'ait à fournir d'efforts particuliers.

Un autre objectif de l'invention est de proposer un dispositif de coiffure soufflant qui soit particulièrement efficace, et ce quelle que soit la zone ou le type de chevelure traitée.

Un autre objectif de l'invention est de proposer un dispositif de coiffure soufflant qui soit particulièrement simple, intuitif, confortable et ergonomique à utiliser, et ce aussi bien pour un utilisateur utilisant l'appareil sur lui-même que pour un utilisateur utilisant l'appareil sur une autre personne (utilisateur coiffant une autre personne), et ce quelle que soit la zone ou le type de chevelure.

Un autre objectif de l'invention est de proposer un dispositif de coiffure soufflant qui soit particulièrement sûr.

Un autre objectif de l'invention est de proposer un dispositif de coiffure soufflant qui soit particulièrement fiable et robuste.

Un autre objectif de l'invention est de proposer un dispositif de coiffure soufflant qui soit particulièrement économique à concevoir et à fabriquer.

Afin d'atteindre ces objectifs, l'invention concerne un accessoire de guidage d'air, tel que défini dans la revendication 1, conçu pour être monté sur une sortie d'air d'un appareil de coiffure soufflant un premier flux d'air sensiblement monodirectionnel, ledit accessoire de guidage d'air étant conçu pour transformer ledit premier flux d'air en un second flux d'air balayant une pluralité de directions différentes.

Par accessoire de guidage d'air on entend n'importe quelle pièce ou ensemble de pièces, qui permet(tent) de guider, orienter, contenir ou diffuser un flux d'air, comme par exemple une buse ou un diffuseur. Préférentiellement, l'accessoire est distinct et amovible de l'appareil de coiffure. Toutefois, on pourrait imaginer un accessoire qui fasse partie intégrante de l'appareil de coiffure, sans pour autant sortir du cadre de l'invention.

Par appareil de coiffure soufflant un premier flux d'air sensiblement monodirectionnel, on désigne n'importe quel appareil soufflant de l'air selon une seule direction principale, comme c'est par exemple le cas d'un sèche-cheveux. La direction d'éjection du premier flux d'air est alors généralement parallèle et coaxiale avec l'axe principal dudit appareil de coiffure, comme cela sera détaillé par la suite.

L'accessoire de coiffure permet donc de transformer le premier flux d'air sensiblement monodirectionnel émis par l'appareil de coiffure en un second flux d'air pluridirectionnel, c'est-à-dire balayant, couvrant, ou décrivant différentes directions qui ne sont avantageusement ni parallèles ni alignées avec la direction du premier flux d'air. Il en résulte alors un élargissement (c'est-à-dire un accroissement) de la zone couverte par le flux d'air, et donc un élargissement de la zone traitée par le flux d'air. Il est ainsi possible pour l'utilisateur de traiter une zone de chevelure plus conséquente que s'il utilisait uniquement l'appareil de coiffure. De plus, cet accroissement de la zone de traitement s'effectue sans aucun effort particulier de la part de l'utilisateur puisque c'est l'accessoire qui va automatiquement permettre au second flux d'air de balayer (ou couvrir) plusieurs directions. L'utilisateur peut ainsi maintenir fixe l'appareil de coiffure, ce qui lui évite toute fatigue voire blessure liée à un quelconque mouvement du bras et/ou du poignet tenant l'appareil de coiffure.

Selon l'invention, ledit accessoire de guidage d'air comprend une entrée d'air d'accessoire conçue pour coopérer avec la sortie d'air de l'appareil de coiffure et une sortie d'air d'accessoire permettant de souffler ledit second flux d'air en direction de la tête d'un utilisateur. En d'autres termes, l'entrée d'air d'accessoire objet de l'invention est conçue pour coopérer de manière sensiblement étanche avec la sortie d'air de l'appareil de coiffure, par exemple en étant conçue pour se monter sur la sortie d'air de l'appareil de coiffure. La sortie d'air de l'accessoire objet de l'invention est à l'inverse une sortie libre, c'est-à-dire non connectée à l'appareil de coiffure ni à un quelconque objet et est conçue pour diffuser le second flux d'air en direction de la surface à traiter, comme par exemple de manière non limitative les cheveux et/ou la tête de l'utilisateur.

Selon l'invention, ledit accessoire de guidage d'air comprend un stator s'étendant selon et autour d'un axe de stator à partir d'un plan d'entrée de stator jusqu'à un plan de sortie de stator. En d'autres termes, le stator est une pièce de révolution. Par exemple, le stator est de forme cylindrique, ce qui lui permet de coopérer facilement avec la sortie d'air de l'appareil de coiffure, qui est généralement elle-même de forme cylindrique. Les expressions « plan d'entrée de stator » et « plan de sortie de stator » désignent respectivement des plans fictifs délimitant le stator, que ce soit au niveau de son entrée d'air ou de sa sortie d'air. Ainsi, le premier flux d'air va pénétrer dans le stator par le plan d'entrée de stator et en ressortir par le plan de sortie de stator.

De manière préférentielle, le stator comprend l'entrée d'air d'accessoire et est conçu pour s'assembler sur la sortie d'air de l'appareil de coiffure. Le stator est alors fixe, immobile lorsqu'il est connecté à l'appareil de coiffure. Avantageusement, dans ce cas, le plan d'entrée de stator comprend l'entrée d'air d'accessoire, et, lorsque l'accessoire est connecté à l'appareil de coiffure, lesdits plan d'entrée de stator, entrée d'air d'accessoire et sortie d'air de l'appareil de coiffure sont alors parallèles entre eux et préférentiellement confondus.

Préférentiellement l'accessoire, plus préférentiellement, le stator, est conçu pour s'assembler sur la sortie d'air de l'appareil de coiffure de manière amovible, c'est-à-dire de manière non définitive. L'accessoire de guidage d'air est ainsi conçu pour être facilement connecté à, accroché à ou réciproquement déconnecté de, décroché de, l'appareil de coiffure par l'intermédiaire de son stator, et ce sans efforts particuliers de l'utilisateur. En outre, l'utilisateur n'a pas besoin de recourir à des outils particuliers pour assembler ou désassembler l'accessoire de guidage d'air objet de l'invention de l'appareil de coiffure. Cela permet à l'utilisateur d'utiliser l'appareil de coiffure sans accessoire, avec un autre accessoire, ou encore de connecter l'accessoire objet de l'invention sur un autre appareil de coiffure.

Selon l'invention, ledit accessoire de guidage d'air comprend un rotor s'étendant à partir d'un plan d'entrée de rotor jusqu'à un plan de sortie de rotor et comprenant un dispositif d'entrainement aéraulique conçu pour entrainer en rotation ledit rotor autour de l'axe de stator grâce audit premier flux d'air. En d'autres termes, le rotor est une pièce de révolution qui est mobile en rotation autour de l'axe de stator, et c'est le premier flux d'air monodirectionnel émis par l'appareil de coiffure qui va donner au rotor son mouvement de rotation. A cette fin, le rotor est préférentiellement monté en liaison pivot avec le stator. Les expressions « plan d'entrée de rotor » et « plan de sortie de rotor » désignent respectivement des plans fictifs délimitant le rotor, que ce soit au niveau de son entrée d'air ou de sa sortie d'air. Ainsi, le premier flux d'air va pénétrer dans le rotor par le plan d'entrée de rotor et le second flux d'air va sortir du rotor par le plan de sortie de rotor. Par dispositif d'entrainement aéraulique on entend n'importe quel dispositif permettant de transformer une énergie aéraulique (en l'occurrence celle du premier flux d'air) en un mouvement mécanique (en l'occurrence une rotation). Ainsi, de manière illustrative et non limitative, le dispositif d'entrainement aéraulique peut comprendre une hélice, une turbine, une ou plusieurs pales, une ou plusieurs ailes, etc. Ainsi, le dispositif d'entrainement aéraulique étant disposé dans le premier flux d'air, ce dernier va quelque peu s'opposer à son passage et ainsi mettre en rotation le rotor autour de l'axe du stator. Toutefois, le dispositif d'entrainement aéraulique est avantageusement conçu pour limiter au minimum les perturbations aérauliques (ne pas trop s'opposer à l'écoulement du premier flux d'air) tout en garantissant la bonne mise en rotation du rotor, comme cela sera détaillé par la suite.

Avantageusement, le plan de sortie de rotor comprend la sortie d'air d'accessoire. L'accessoire peut alors avantageusement être défini par l'entrée d'air d'accessoire située sur le stator, comme mentionné précédemment, et par la sortie d'air d'accessoire située sur le rotor.

Selon l'invention, le rotor comprend au moins une portion s'étendant selon et autour d'un axe de balayage, ladite au moins une portion étant conçue pour orienter le second flux d'air selon ladite pluralité de directions différentes. En d'autres termes, le rotor comprend une portion, c'est-à-dire un morceau de rotor, qui permet de modifier la direction du premier flux d'air émis par l'appareil de coiffure. Ladite au moins une portion peut notamment comprendre un cylindre ou portion de cylindre qui est incliné par rapport à l'axe de stator. Ainsi, ladite au moins une portion va transformer le premier flux d'air monodirectionnel de l'appareil de coiffure en un second flux d'air pluridirectionnel, c'est-à-dire balayant plusieurs directions différentes grâce au mouvement de rotation du rotor détaillé précédemment. Préférentiellement, la pluralité de direction différentes balayées prend la trajectoire d'un cercle, ce qui permet d'accroitre la zone traitée par l'air qui passe alors d'un disque (le premier flux d'air monodirectionnel) à un disque de diamètre accru. Cette portion peut indifféremment former en intégralité le rotor ou une partie seulement du rotor. Par axe de balayage, on entend l'axe autour duquel le second flux d'air va balayer une pluralité de directions différentes, lors de la rotation du rotor. L'axe de balayage est alors défini comme un axe fictif autour duquel ladite au moins une portion s'étend. Tout comme le rotor, ladite au moins une portion est préférentiellement une pièce de révolution.

Selon l'invention, ledit axe de balayage forme un angle d'intersection avec l'axe de stator compris entre 5 et 40 degrés. L'angle entre lesdits axes est ainsi strictement supérieur à 0 degrés ce qui permet d'obtenir un second flux d'air pluridirectionnel à la sortie de l'accessoire. Autrement dit, l'inclinaison entre l'axe du rotor et l'axe de balayage fait en sorte que le rotor, ou plus précisément ladite au moins une portion de rotor, qui est mis en rotation, puisse tourner autour de l'axe du stator alors que l'axe de balayage décrit une trajectoire en forme de cercle permettant ainsi de transformer le premier flux d'air monodirectionnel en un second flux d'air pluridirectionnel. Ainsi, plus l'angle d'intersection entre lesdits axe de balayage et axe de stator s'éloigne de la valeur de 0 degrés (les axes sont parallèles ou confondus), plus l'angle de balayage devient important ce qui élargit la zone des cheveux balayée par le second flux d'air. Cela étant, plus l'angle de balayage est important, plus le rotor s'oppose au flux d'air et provoque ainsi une perte de performance aéraulique et de rendement. Dans ce cas, les efforts engendrés sur le rotor vont également être plus importants ce qui risque de provoquer une usure prématurée du rotor ou de l'accessoire de guidage d'air en général. En outre, le bruit émis par l'accessoire de guidage d'air devient très important ce qui dégrade le confort d'utilisation de l'accessoire de guidage d'air. Enfin, l'encombrement de l'accessoire de guidage d'air augmente également en fonction de l'angle d'intersection. Il est donc important de trouver le bon compromis entre ces différents paramètres. Les inventeurs ont déterminé qu'un angle d'intersection entre l'axe de stator et l'axe de balayage compris entre 5 et 40 degrés permet d'obtenir le meilleur compromis entre efficacité de séchage (ou de coiffure), encombrement, fiabilité et confort d'utilisation de l'accessoire de guidage d'air.

Avantageusement, ledit angle d'intersection est compris entre 5 degrés et 25 degrés, et préférentiellement égal à 18 degrés, ou égal à 20 degrés, ou égal à 22 degrés. Cette plage de valeur, ou chacune de ces valeurs pour l'angle d'intersection, est considérée comme les meilleurs compromis possibles entre performance de séchage (ou de coiffure), encombrement, fiabilité et confort d'utilisation de l'accessoire de guidage d'air (notamment niveau de bruit), comme expliqué précédemment.

Selon l'invention, lesdits stator et rotor sont situés entre lesdites entrée d'air d'accessoire et sortie d'air d'accessoire et reliés entre eux par une connexion sensiblement étanche fluidiquement. Cette connexion est nécessaire afin d'éviter ou du moins limiter les fuites du premier et/ou second flux d'air. Préférentiellement, ladite connexion sensiblement étanche comprend un dispositif de guidage et un dispositif de guidage complémentaire conçus pour réaliser l'étanchéité entre lesdits stator et rotor et étant situés entre le plan d'entrée de rotor et le plan de sortie de stator. Lesdits dispositif de guidage et dispositif de guidage complémentaires sont, par exemple réalisés respectivement par une arrête du stator venant se loger dans un épaulement du rotor. Le rotor, qui est une pièce en rotation, possède préférentiellement un jeu fonctionnel avec le stator lui permettant de tourner facilement autour de l'axe du stator. Toutefois, ce jeu fonctionnel ne devra pas trop nuire à l'étanchéité fluidique entre le stator et le rotor.

Selon l'invention, le point d'intersection de l'axe de balayage avec l'axe de stator est compris entre lesdits plans d'entrée de rotor et plan de sortie de stator. Cela permet de manière tout à fait remarquable de limiter l'encombrement de l'accessoire de coiffure tout en garantissant une zone balayée par le second flux d'air la plus large possible. En effet, dans l'art antérieur, ce point d'intersection est situé en aval (dans le sens d'écoulement du flux d'air) desdits plan d'entrée de rotor et plan de sortie de stator ce qui a pour conséquence de produire un rotor particulièrement long et donc encombrant. En disposant le point d'intersection de l'axe de balayage et de l'axe de stator entre lesdits plan d'entrée de rotor et plan de sortie de stator, les inventeurs ont remarquablement diminué l'encombrement de l'accessoire de guidage d'air tout en offrant d'excellentes performances de séchage (ou de coiffure), c'est-à-dire en proposant une large zone de balayage par le second flux d'air.

Selon un mode avantageux de l'invention, le plan d'entrée de rotor est situé en amont du plan de sortie de stator selon le sens d'écoulement du premier flux d'air. En d'autres termes, le plan d'entrée de rotor est situé avant le plan de sortie de stator, selon le sens d'écoulement du premier flux d'air. Cela permet de garantir un chevauchement entre le rotor et le stator et donc un montage optimal entre ces deux pièces, et notamment de manière avantageuse, une connexion sensiblement étanche fluidiquement.

Avantageusement, la longueur de chevauchement, définie entre le plan d'entrée de rotor et le plan de sortie de stator, est comprise entre 1 mm et 5 mm, et est avantageusement sensiblement égale à 3 mm. Une telle longueur permet d'assurer de manière remarquable l'étanchéité entre le stator et le rotor tout en garantissant un bon guidage en rotation du rotor par rapport au stator et en conservant également un encombrement limité de l'accessoire de guidage d'air.

Naturellement, selon l'invention le stator et le rotor sont situés entre lesdites entrée d'air d'accessoire et sortie d'air d'accessoire et reliés entre eux par une connexion sensiblement étanche fluidiquement, et ce afin d'éviter toute perte trop importante du premier et/ou second flux d'air entre le stator et le rotor.

Selon un mode de réalisation avantageux de l'invention, l'axe de balayage et l'axe de stator sont sécants dans un plan de transition parallèle à un plan d'entrée de rotor, ledit axe de stator étant orthogonal audit plan de transition. Cela signifie que le plan de transition comprenant le point d'intersection est parallèle au plan d'entrée de rotor et au plan de sortie de stator. Lesdits plan d'entrée de stator, plan d'entrée de rotor et plan de sortie de stator sont parallèles entre eux et sont orthogonaux à l'axe de stator. Une telle disposition entre ces plans garantit une construction particulièrement simple et compacte de l'accessoire tout en garantissant de bonnes performances aérauliques.

Préférentiellement, la distance entre ledit plan de transition et ledit plan d'entrée de rotor est inférieure à 5 mm, préférentiellement entre 0 et 2.5 mm et éventuellement égale à 0 mm. Une telle distance, permet de garantir la compacité de l'accessoire de guidage d'air, sans impacter les performances aérauliques.

Selon un mode de réalisation de l'invention, le rotor est de forme cylindrique, permettant ainsi une conception particulièrement simple et compacte. Cette forme du rotor peut être facilement reliée mécaniquement au stator qui est aussi de forme cylindrique.

Alternativement, selon un autre de mode de réalisation préférentiel de l'invention, le rotor est de forme tronconique, ce qui permet d'accélérer le second flux d'air, comme cela sera détaillé par la suite. Préférentiellement, l'angle de cône du rotor est avantageusement compris entre 5 et 20 degrés et est préférentiellement égal à 16 degrés, ou égal à 14 degrés, ou égal à 6 degrés, ces valeurs présentent les meilleurs compromis entre la vitesse d'air, l'encombrement de l'accessoire, et des performances aérauliques.

Selon un mode de réalisation avantageux, le stator comprend un porte moyeu connecté à une paroi externe du stator par au moins un bras. Ledit au moins un bras permet de maintenir le porte moyeu préférentiellement au centre du stator, le long de l'axe de stator. Afin d'accroitre la rigidité du stator et du porte moyeu, le porte moyeu est avantageusement connecté à la paroi externe du stator par trois bras, préférentiellement équitablement répartis à 120° autour du porte moyeu.

Préférentiellement, le dispositif d'entrainement aéraulique comprend un moyeu connecté à une paroi externe du rotor par au moins une pale, Le terme pale désigne n'importe quelle pièce mécanique ou ensemble de pièces dont la forme est telle qu'elle permet de transformer une énergie aéraulique (c'est à dire issue d'un flux d'air, en l'occurrence le premier flux d'air émis par l'appareil de coiffure) en un effort mécanique. Ainsi, ladite pale peut prendre préférentiellement une forme de parallélépipède incliné. La pale est avantageusement disposée dans le premier flux d'air et connectée d'une part au moyeu et d'autre part à la paroi externe du rotor. Cette pale vient alors en partie s'opposer au passage du flux d'air dans le rotor, ce qui va mettre ce dernier en rotation, comme mentionné précédemment. Préférentiellement le moyeu est connecté à la paroi externe du rotor par trois pales, ce qui permet de bien répartir les efforts aérauliques et d'optimiser la mise en rotation du rotor. Les trois pales sont alors avantageusement réparties à 120° autour du moyeu.

De manière avantageuse, ledit moyeu est monté en liaison pivot avec ledit porte moyeu, lesdits moyeu du rotor et porte moyeu du stator assurant ainsi un excellent guidage en rotation entre le rotor et le stator.

Selon un mode de réalisation avantageux de l'invention, l'accessoire de guidage d'air comprend un carter autour au moins dudit rotor, ledit carter étant solidaire du stator et conçu pour protéger ledit rotor d'un contact avec un utilisateur. Par carter, on entend n'importe quelle pièce ou ensemble de pièce formant un boitier semi fermé, comme un fourreau par exemple et permettant de protéger le rotor sans interférer dans la libre rotation du rotor ni interférer dans la diffusion du second flux d'air.

Préférentiellement, le carter est de forme tronconique ayant avantageusement un angle de cône de carter compris entre 25 degrés et 60 degrés, préférentiellement égal à 40 degrés. En effet, une forme tronconique garantit la libre rotation du rotor, n'influe pas ou peu sur la diffusion du second flux d'air et présente un encombrement relativement réduit. Les plages d'angles préférentiellement retenues pas les concepteurs de l'inventions présentent les meilleurs compromis possibles entre compacité et influence sur le second flux d'air, et ce quelles que soit les formes et dimensions du rotor tel que défini par l'invention. L'objectif du carter est notamment d'empêcher ou du moins de dissuader l'utilisateur de toucher le rotor afin d'éviter toute blessure de l'utilisateur. En effet, le rotor est une pièce potentiellement chaude et en mouvement.

L'invention concerne également en tant que telle un dispositif de coiffure comprenant un appareil de coiffure soufflant un premier flux d'air sensiblement monodirectionnel, tel qu'un sèche-cheveux, et un accessoire de guidage d'air tel que défini précédemment.

De manière préférentielle, l'appareil de coiffure soufflant comprend un axe principal qui est parallèle à l'axe de stator et préférentiellement confondu avec ce dernier. En d'autres termes, le stator est disposé parallèlement à l'axe principal dudit appareil de coiffure, voire est préférentiellement confondu avec ce dernier. Cela permet d'offrir un dispositif de coiffure (appareil et accessoire) particulièrement compact. En outre, le dispositif de coiffure est particulièrement ergonomique et intuitif à utiliser pour l'utilisateur puisqu'il est naturellement incité à positionner l'accessoire de guidage d'air (via son stator comme mentionné précédemment) dans la continuité de l'axe principal de l'appareil de coiffure.

### Brève description des figures

La [Fig 1] est une vue de face d'un dispositif de coiffure comprenant un appareil de coiffure soufflant équipé d'un accessoire de guidage d'air selon un premier mode de réalisation de l'invention ;
La [Fig 2] est une vue en coupe du dispositif de coiffure de la figure 1 selon l'axe M-M';
La [Fig 3] est une vue de détail de la figure 2, montrant selon une vue en coupe l'accessoire de guidage d'air selon le premier mode de réalisation ;
La [Fig 4] est une vue en perspective et en coupe selon l'axe M-M' du dispositif de coiffure de la figure 1;
La [Fig 5] est une vue en coupe selon l'axe M-M' d'un accessoire de guidage d'air selon un deuxième mode de réalisation de l'invention ;
La [Fig 6] est une vue schématique des principaux plans et axes de la figure 3.
La [Fig 7] est une vue schématique de face des trajectoires décrites par les premier et second flux d'air de la figure 1.
La [Fig 8a] est une représentation schématique de la zone traitée et de la température émise par un dispositif de coiffure équipé d'un accessoire de guidage d'air selon l'invention. Une telle représentation peut être obtenue à partir d'une photographie thermique d'une surface disposée face à la sortie d'air d'accessoire de guidage d'air.
La [Fig 8b] est la même représentation que la figure 8a, le dispositif de coiffure étant dépourvu de l'accessoire de guidage d'air (il s'agit donc de l'appareil de coiffure seul).

### Description des modes de réalisation

Comme on peut le voir sur les figures 1 à 4, l'invention concerne un accessoire de guidage d'air 1 conçu pour être monté sur une sortie d'air 28 d'un appareil de coiffure 2. L'invention concerne également un dispositif de coiffure comprenant ledit appareil de coiffure 2 et ledit accessoire de guidage d'air 1.

L'accessoire de guidage d'air 1 comprend une entrée d'air d'accessoire 117 conçue pour coopérer avec la sortie d'air 28 de l'appareil de coiffure 2, comme on peut le voir sur la figure 3. Plus précisément, lorsque l'accessoire de guidage d'air 1 est monté (assemblé) sur la sortie d'air 28 de l'appareil de coiffure 2, l'entrée d'air d'accessoire 117 est confondue avec la sortie d'air 28 de l'appareil de coiffure 2. L'accessoire de guidage d'air 1 comprend également une sortie d'air d'accessoire 127 permettant de souffler ledit second flux d'air F2 en direction de la tête d'un utilisateur, comme on peut le voir sur la figure 3. Cette sortie d'air d'accessoire 127 est par exemple de forme circulaire de manière à former un flux d'air sous forme cylindrique ou conique.

L'appareil de coiffure 2 est, selon les modes de réalisations illustrés, un sèche-cheveux, et comprend, de manière connue en tant que telle, une entrée d'air d'appareil 21, une hélice 23 mise en rotation par un moteur 24, ainsi qu'un élément chauffant 25. L'élément chauffant 25 est avantageusement conçu pour pouvoir être activé ou désactivé ou même réglé à différents niveaux de puissances, selon des techniques connues de l'homme du métier qui ne seront donc pas détaillées ici. Ces différents composants sont situés à l'intérieur d'un corps principal 22, également appelé fût, qui s'étend longitudinalement selon un axe principal F-F', comme on peut le voir sur la figure 2. Le corps principal 22 est un solide de révolution creux, de forme sensiblement tronc conique comme on peut le voir sur la figure 2. Ainsi, la sortie d'air 28 de l'appareil de coiffure 2 représente une section du corps principal 22 et prend donc la forme d'un disque.

L'appareil de coiffure 2 permet de générer un premier flux d'air F1, préférentiellement chaud, éjecté de l'appareil de coiffure 2 par la sortie d'air 28 qui comprend notamment une grille 26. Différents paramètres liés au flux d'air, comme par exemple sa vitesse et/ou sa température, peuvent être réglés par l'utilisateur, notamment par l'intermédiaire d'un dispositif de commande 291. Ce dernier est préférentiellement intégré à une poignée 29 attachée au corps principal 22, ladite poignée 29 permettant à l'utilisateur de l'appareil de coiffure 2 de saisir et manipuler facilement ce dernier afin notamment de sécher ses cheveux (ou des cheveux d'une tierce personne) et/ou les mettre en forme. Comme on peut le voir sur la figure 1 et 2, la poignée 29 (ou manche) s'étend longitudinalement selon un axe du manche M-M'. Ce dernier n'est ni confondu ni parallèle à l'axe principal F-F'. Par exemple l'axe du manche M-M' présente un angle compris entre 50° et 90° par rapport à l'axe principal F-F'.

L'appareil de coiffure 2 va alors souffler un premier flux d'air F1 sensiblement monodirectionnel, de manière connue en tant que telle. Comme on peut le voir sur les figures 2 et 3, ledit premier flux d'air F1 est parallèle à l'axe principal F-F'. Le premier flux d'air F1 est monodirectionnel dans la mesure où il prend sensiblement la forme d'un cylindre, dont le diamètre correspond sensiblement au diamètre de la sortie d'air 28. Ainsi, lorsque ce premier flux d'air F1 rencontre une surface, comme par exemple les cheveux de l'utilisateur (ou de la personne dont on désire sécher les cheveux), la zone traitée par le flux d'air est un disque dont le diamètre correspond sensiblement au diamètre de la sortie d'air 28.

L'accessoire de guidage d'air 1 comprend un stator 11, comme on peut le voir sur les différentes figures. Le stator 11 s'étend selon et autour d'un axe de stator S-S', de manière à former une pièce creuse. Le stator 11 s'étend longitudinalement selon l'axe de stator S-S' à partir d'un plan d'entrée de stator PES jusqu'à un plan de sortie de stator PSS , comme on peut le voir sur la figure 3 ou 5. En d'autres termes, le stator 11 est une pièce creuse ayant une certaine longueur. Le stator 11 s'étend également autour de l'axe de stator S-S', de manière à former une pièce creuse de révolution.

Selon le premier mode de réalisation des figures 1 à 4, la longueur du stator 11 est comprise entre 5 mm et 30 mm, avantageusement entre 10 mm et 15 mm et par exemple en étant sensiblement égale à 13 mm.

Selon le mode de réalisation de la figure 5, la longueur du stator 11 est comprise entre 20 mm et 60 mm, avantageusement entre 30 mm et 40 mm par exemple en étant sensiblement égale à 37 mm. De telles valeurs de longueur permettent chacune d'assurer un bon guidage de l'air tout en conservant un accessoire de guidage d'air 1 relativement compact.

Selon le mode de réalisation illustré sur les figures 1 à 4, le stator 11 est de forme cylindrique. Son diamètre est préférentiellement compris entre 40 mm et 70 mm, avantageusement entre 55 mm et 60 mm et est par exemple sensiblement égal à 57 mm. Ainsi, le stator 11 est une pièce creuse de révolution et d'axe S-S' (axe de stator) qui comprend une paroi externe du stator 113, comme on peut le voir sur la figure 3 notamment. Cette paroi externe du stator 113 permet ainsi de canaliser le premier flux d'air F1 à l'intérieur du stator 11 lorsque l'accessoire de guidage d'air 1, et plus précisément le stator 11, est attaché (c'est-à-dire connecté, fixé, assemblé ou monté) sur la sortie d'air 28 de l'appareil de coiffure 2.

Comme on peut le voir sur les différentes figures, le stator 11 comprend l'entrée d'air d'accessoire 117 et est conçu pour s'assembler sur la sortie d'air 28 de l'appareil de coiffure 2, préférentiellement de manière amovible, c'est-à-dire d'une manière non définitive, temporaire, de sorte que l'utilisateur de l'appareil de coiffure 2 et/ou de l'accessoire de guidage d'air 1 puisse assembler ou désassembler ces éléments les uns avec les autres à volonté et sans aucun effort ni outil particulier. A cette fin, différents moyens d'assemblages peuvent être utilisés sans sortir du cadre de l'invention, comme par exemple un clippage annulaire, un système dit « à baïonnette », un emmanchement serré, des dispositifs magnétiques, etc.

Dans le mode de réalisation illustré aux figures 1 à 4, l'accessoire de guidage d'air 1, et plus précisément le stator 11, est assemblé temporairement sur l'appareil de coiffure 2, plus précisément sur sa sortie d'air 28, par un clippage annulaire. Par exemple la paroi externe du stator 113 présente une certaine élasticité de manière à pouvoir être déformée temporairement au moment de son accrochage sur l'appareil de coiffure 2. Afin de garantir le bon accrochage de l'accessoire de guidage d'air 1 sur l'appareil de coiffure 2, le stator 11 comprend un premier dispositif d'accrochage 114 destiné à coopérer avec un premier dispositif d'accrochage complémentaire 224 appartenant à l'appareil de coiffure 2, et plus précisément au corps principal 22. La coopération entre lesdits premier dispositif d'accrochage 114 et premier dispositif d'accrochage complémentaire 224 s'effectue alors de manière élastique et temporaire, lorsque l'accessoire de guidage d'air 1 est monté sur l'appareil de coiffure 2. Comme on peut le voir sur la figure 3, le premier dispositif d'accrochage 114 comprend une rainure creuse circulaire tandis que le premier dispositif d'accrochage complémentaire 224 comprend une nervure pleine circulaire.

Comme on peut le voir sur les figures 3 ou 5, le stator 11 comprend un porte moyeu 1112 connecté à la paroi externe du stator 113 par au moins un bras 1111, plus précisément par trois bras 1111.Comme on peut le voir sur la figure 1, les trois bras 1111 sont diamétralement répartis à 120° autour de l'axe de stator S-S'. Cela permet d'assurer la rigidité de l'ensemble des pièces du stator 11, en particulier de la paroi externe du stator 113 et du porte moyeu 1112. Chaque bras 1111 est formé d'une pièce parallélépipédique présentant sa section la plus étroite dans le premier flux d'air F1 afin de limiter les perturbations aérauliques. Le porte moyeu 1112 est une pièce cylindrique creuse conçue pour recevoir un dispositif de guidage en rotation 1113, tel qu'un axe ou une vis, d'un rotor 12, comme cela sera détaillé par la suite.

L'accessoire de guidage d'air 1 comprend également un rotor 12 s'étendant à partir d'un plan d'entrée de rotor PER jusqu'à un plan de sortie de rotor PSR, comme on peut le voir sur les différentes figures. En d'autres termes, le rotor 12 s'étend longitudinalement entre lesdits plan d'entrée de rotor PER et plan de sortie de rotor PSR, sur une certaine longueur.

Dans le mode de réalisation des figures 1 à 4, la distance entre lesdits plan d'entrée de rotor PER et plan de sortie de rotor PSR, c'est-à-dire la longueur du rotor, est comprise entre 15 mm et 40 mm, avantageusement entre 22 mm et 28 mm.

Dans le mode réalisation de la figure 5, la distance entre lesdits plan d'entrée de rotor PER et plan de sortie de rotor PSR, c'est-à-dire la longueur du rotor, est comprise entre 10 mm et 50 mm, avantageusement entre 17 mm et 35 mm.

Comme on peut le voir sur les différentes figures, le plan de sortie de rotor PSR comprend la sortie d'air d'accessoire 127. Lorsque l'accessoire de guidage d'air 1 est assemblé sur l'appareil de coiffure 2, le cheminement du flux d'air est alors le suivant. Le premier flux d'air F1 sort de l'appareil de coiffure 2 par la sortie d'air 28, pénètre dans l'accessoire de guidage d'air 1 par l'entrée d'air d'accessoire 117 (c'est-à-dire par le plan d'entrée de stator PES), circule de manière relativement étanche entre le plan d'entrée de rotor PER et le plan de sortie de stator PSS, est transformé en un second flux d'air F2 pluridirectionnel et est éjecté de l'accessoire de guidage d'air 1 par le plan de sortie de rotor PSR (c'est-à-dire par la sortie d'air d'accessoire 127). Le plan de sortie de rotor PSR n'est pas perpendiculaire à l'axe de stator S-S', c'est-à-dire qu'il forme avec l'axe de stator S-S' un angle différent de 90° (il forme aussi un angle différent de 0°). Ainsi, le plan de sortie de rotor PSR n'est pas parallèle au plan d'entrée de rotor PER. En d'autres termes, le rotor 12 est une pièce qui n'est pas symétrique par rapport à l'axe de stator S-S'. En d'autres termes, la longueur du rotor 12 n'est pas identique selon sa révolution autour de l'axe de stator S-S'. Cette forme particulière du rotor 12 et le plan de sortie de rotor PSR permettent alors de définir un axe de balayage R-R' qui sera détaillé par la suite.

Comme le montrent les figures 3 et 5 notamment, le rotor 12 comprend également un dispositif d'entrainement aéraulique 121 conçu pour entrainer en rotation ledit rotor 12 autour de l'axe de stator S-S' grâce audit premier flux d'air F1. En d'autres termes, le rotor est conçu pour être mis automatiquement en rotation par le premier flux d'air F1 lorsque l'accessoire de guidage d'air 1 est connecté à l'appareil de coiffure 2, comme expliqué précédemment. Plus précisément, le dispositif d'entrainement aéraulique 121 comprend un moyeu 1212 connecté à une paroi externe du rotor 125 par au moins une pale 1211, plus précisément par trois pales 1211.Les trois pales 1211 sont diamétralement équitablement réparties à 120° afin de garantir une bonne rigidité du rotor 12 et du moyeu 1212. Le profil de chaque pale 1211 est un profil en aile d'avion de type « pseudo-NACA », d'angle d'incidence de 10°. L'angle d'incidence et le profil de chaque pale 1211 ont été choisis pour obtenir le meilleur compromis portance / finesse aux vitesses usuelles des appareils de coiffure. Cela se traduit par un meilleur confort à l'usage. En particulier, chaque pale 1211 a été conçue pour générer le moins de perte de charge (finesse), fournir un couple de rotation (portance) suffisant pour mettre en mouvement le rotor, c'est-à-dire vaincre l'inertie et le frottement. En outre, les concepteurs de l'invention ont mis en évidence de manière tout à fait remarquable l'existence, grâce au profil de chaque pale 1211, d'une aspiration induite. En d'autres termes, le profil des pales 1211 permet de créer un phénomène d'aspiration qui vient alors s'ajouter au premier flux d'air F1. Cela créer ainsi un flux d'air induit, qui est un flux d'air bonus, gratuit, qui contribue remarquablement à limiter la perte de débit liée à la présence des pales 1211 et/ou des bras 1111 et donc à améliorer la performance globale de l'accessoire de guidage d'air 1.

Dans le mode de réalisation de la figure 3, le rotor 12 est de section cylindrique. Cela permet d'obtenir une conception particulièrement simple et économique.

On pourra toutefois préférer le mode de réalisation de la figure 5 dans lequel le rotor 12 est de forme tronconique. Plus précisément, comme on peut le voir sur la figure 5, le rotor 12 présente une section définissant un tronc de cône. Ainsi, le rotor 12, présente un angle de cône γ non nul, contrairement au mode de réalisation de la figure 3. L'angle de cône γ du rotor 12 est compris entre 5 et 20 degrés et est préférentiellement égal à 16 degrés, ou égal à 14 degrés, ou égal à 6 degrés comme cela sera détaillé dans le tableau ci-après. En effet, une forme de rotor 12 en tronc de cône permet d'accélérer le second flux d'air F2 et ainsi d'améliorer les performances de séchage et/ou de coiffure, étant donné que la vitesse de l'air est un paramètre important dans l'efficacité de séchage des accessoires et dispositifs de coiffure.

Comme on peut le voir sur les différentes figures, le rotor 12 est monté en liaison pivot avec le stator 11. Plus précisément, ledit moyeu 1212 est monté en liaison pivot avec ledit porte moyeu 1112. Comme on peut le voir sur la figure 3 ou 5, le moyeu 1212 comprend un deuxième dispositif de guidage 1222, formé par exemple par un épaulement. Ce deuxième dispositif de guidage 1222 pénètre à l'intérieur d'un deuxième dispositif de guidage complémentaire 1122, formé par exemple par un alésage, appartenant au porte moyeu 1112. On réalise ainsi un guidage en rotation et une liaison de type pivot glissant. Afin de bloquer en translation axiale le rotor 12 par rapport au stator 11 et réaliser ladite liaison pivot, n'importe quel dispositif d'immobilisation connu pourra être utilisé, comme par exemple une vis, un clip, une goupille, etc. (non illustré). Naturellement, l'invention n'est nullement limitée à l'un ou l'autre de ces moyens de montage mécanique qui restent bien connus de l'homme du métier.

Quel que soit le mode de réalisation de l'invention, le rotor 12 comprend au moins une portion s'étendant selon et autour d'un axe de balayage R-R'. Cette portion joue un rôle capital dans l'accessoire de guidage d'air 1 objet de l'invention puisque c'est elle, notamment, qui permet de transformer le premier flux d'air F1 sensiblement monodirectionnel de manière à l'orienter en un second flux d'air F2 selon une pluralité de directions différentes, lors de la rotation du rotor.

Comme on peut le voir sur les figures 3 ou 5, ladite au moins une portion comprend le plan de sortie de rotor PSR. L'axe de balayage R-R' est défini comme un axe fictif perpendiculaire au plan de sortie de rotor PSR. Ladite au moins une portion est alors une pièce de révolution s'étendant selon et autour dudit axe de balayage R-R'. Ainsi, ledit axe de balayage R-R' forme un angle d'intersection β avec l'axe de stator S-S' qui est différent de 0°. On comprendra que cet angle d'intersection β est un angle maximal que peut prendre l'axe de balayage R-R' au cours de son mouvement. En d'autres termes, l'axe de balayage R-R' n'est ni confondu ni parallèle à l'axe de stator S-S'. Compte tenu de cet angle non nul, et du fait que le rotor 12 est monté en rotation par rapport au stator 11 selon l'axe de stator S-S', l'axe de balayage R-R' va être, lors de la rotation du rotor 12, animé d'un mouvement de balayage selon une trajectoire circulaire autour de l'axe de stator S-S'. Cette trajectoire est schématiquement illustrée par la figure 7. Le flux d'air n'est alors plus monodirectionnel mais au contraire pluridirectionnel puisque chaque composante monodirectionnelle f1 du premier flux d'air F1 est maintenant réorienté radialement selon une composante f2. Ainsi, l'accessoire objet de l'invention est conçu pour transformer ledit premier flux d'air F1 en un second flux d'air F2 balayant une pluralité de directions différentes, et donc pour élargir la zone traitée par le flux d'air de l'appareil de coiffure 2.

L'axe de balayage R-R' est illustré en pointillé dans deux de ses positions extrêmes aux figures 3 et 5. Ces dernières sont des positions présentant le même angle d'intersection β avec l'axe de stator S-S'. Le plan de sortie de rotor PSR est également illustrée en pointillé dans deux de ses positions extrêmes aux figures 3 et 5. On constate ainsi que le plan de sortie de rotor PSR et axe de balayage R-R' restent bien perpendiculaires entre eux. Ainsi, on comprend que, quel que soit le mode de réalisation, le rotor 12 va balayer une pluralité de positions différentes au cours du temps, entre une position initiale (illustrée en traits pleins) et une position finale (en pointillée). Il résulte de ce mouvement de balayage du rotor un balayage selon plusieurs directions du flux d'air et donc finalement la transformation du premier flux d'air F1 sensiblement monodirectionnel en un second flux d'air F2 balayant une pluralité de directions différentes.

L'angle d'intersection β est compris entre 5 et 40 degrés, avantageusement compris entre 5 degrés et 25 degrés, et préférentiellement égal à 18 degrés, ou égal à 20 degrés, ou égal à 22 degrés . En effet, chacune de ces valeurs a été testée, validée et définie par les concepteurs de l'invention pour garantir un accessoire de guidage d'air 1 qui réponde aux objectifs précédemment énoncés, en particulier en offrant les meilleurs compromis possibles entre compacité, performance aéraulique, et efficacité de séchage.

Comme on peut le voir sur les figures 3 ou 5, le point d'intersection de l'axe de balayage R-R' avec l'axe de stator S-S' est compris entre lesdits plans d'entrée de rotor PER et plan de sortie de stator PSS. Cela permet de garantir une bonne compacité de l'accessoire de guidage d'air 1 tout en offrant une large zone balayée par le second flux d'air F2, comme on pourra le comprendre à la lecture des figures 3 et 5. On peut d'ailleurs définir un angle de balayage α entre les positions extrêmes que peut prendre le rotor 12, de part et d'autre de l'axe de balayage R-R'. Cet angle de balayage α peut être calculé selon la formule suivante : $α = \left(β-\left(γ/2\right)\right) * 2$

Comme on peut le voir sur les différentes figures, ledit axe de balayage R-R' et ledit axe de stator S-S' sont sécants dans un plan de transition T parallèle à un plan d'entrée de rotor PER, ledit axe de stator S-S' étant orthogonal audit plan de transition T. Plus précisément, la distance d entre ledit plan de transition T et ledit plan d'entrée de rotor PER est inférieure à 7 mm, préférentiellement entre 0 et 5 mm.

Les concepteurs de l'accessoire de guidage d'air 1 objet de l'invention ont d'ailleurs réalisé différentes mesures d'indices de séchage selon la norme IEC 61855 édition 1, dont le titre en Anglais est *« household electrical hair care appliances - methods of measuring the performance ».* Cette norme est bien connue de l'homme du métier et est fréquemment utilisée pour mesurer les indices de séchages des différents appareils de coiffure et donc leurs performances globales. Différents accessoires de guidage d'air selon le mode de réalisation de la figure 5 ont été testés. Chaque accessoire présentait un angle d'intersection β différent. Ces résultats sont comparés aux résultats d'un appareil dépourvu d'accessoire.

**[Table 1]**

| | Accessoire 2.1 | Accessoire 2.2 | Accessoire 2.3 | Sans accessoire |
|---|---|---|---|---|
| Angle d'intersection β | 20° | 22° | 18° | 0° |
| Angle de cône γ de rotor 12 | 16° | 6° | 14° | 0° |
| Angle de balayage α | 24° | 38° | 22° | 0° |
| Puissance de l'appareil de coiffure | 1835 W | 1835 W | 1835 W | 1835 W |
| Vitesse de l'hélice de l'appareil de coiffure | 16320 tr/min | 16230 tr/min | 16260 tr/min | 16485 tr/min |
| Température du second flux d'air F2 à 2.5 cm de la sortie d'air d'accessoire 127 | 80.6 °C | 81.6 °C | 82.2 °C | 80.5 °C |
| Température du second flux d'air F2 à 10 cm de la sortie d'air d'accessoire 127 | 74.2 °C | 75.1 °C | 75.9 °C | 72.4 °C |
| Indice de séchage | 5.32 g/min | 4.83 g/min | 4.84 g/min | 5.44 g/min |

Ces résultats montrent par exemple que, pour un indice de séchage sensiblement égal, l'accessoire 2.1 permet d'accroitre de 24° la plage de diffusion du flux d'air, par rapport à un appareil dépourvu d'accessoire. Cela permet d'améliorer grandement le confort d'utilisation de l'utilisateur, qui est moins amené à déplacer l'appareil de coiffure 2.

Les figures 8a et 8b illustrent également, de manière schématique, l'amélioration de l'homogénéité de la température et l'agrandissement de la zone traitée par le second flux d'air F2 issu de l'accessoire de guidage d'air 1 objet de l'invention. Sur la figure 8b, on voit schématiquement l'emprunte thermique d'un appareil de coiffure 2 sans accessoire de guidage d'air 1. On distingue un premier disque moyennement chaud (illustré en gris) dont le diamètre correspond sensiblement au diamètre de la sortie d'air 28 de l'appareil de coiffure 2. Toutefois, on remarque la présence de deux zones plus chaudes au sein du flux d'air (illustrées en noir). Ces zones plus chaudes sont liées à la construction intrinsèque de l'appareil de coiffure 2 et en particulier au positionnement et au fonctionnement de son élément chauffant. Ces zones sont relativement inconfortables pour l'utilisateur qui va devoir mettre en mouvement manuellement l'appareil de coiffure 2 pour homogénéiser le flux d'air et élargir la zone de traitement. Sur la figure 8a, on voit schématiquement l'emprunte thermique de l'appareil de coiffure 2 de la figure 8b mais équipé cette fois d'un accessoire de guidage d'air 1 tel que défini par l'invention. On remarque que le diamètre moyen traité par le flux d'air s'est accru par rapport à celui de la figure 8b, grâce au balayage effectué par le rotor 12 comme expliqué précédemment. On remarque également que la température est beaucoup plus homogène et que les deux zones chaudes ont disparues puisque le flux d'air est constamment et automatiquement mis en mouvement par le rotor 12, comme expliqué précédemment. Ainsi, l'utilisateur n'a plus besoin de mettre en mouvement manuellement l'appareil de coiffure 2. Il en résulte un confort d'utilisation accru et moins de fatigue pour l'utilisateur.

Naturellement, afin de garantir le bon fonctionnement de l'invention, le stator 11 et le rotor 12 sont situés entre lesdites entrée d'air d'accessoire 117 et sortie d'air d'accessoire 127 et reliés entre eux par une connexion sensiblement étanche fluidiquement 116, 126, et ce afin d'éviter toute perte trop importante du premier et/ou second flux d'air F2 entre le stator 11 et le rotor 12. Comme on peut le voir sur la figure 3, la connexion sensiblement étanche fluidiquement 116, 126 comprend d'une part, un dispositif de guidage 116 appartenant au stator 11, et d'autre part, un dispositif de guidage complémentaire 126 appartenant au rotor 12. Le dispositif de guidage 116 comprend plus précisément une arrête circulaire destinée à pénétrer à l'intérieur d'un épaulement circulaire formé par le dispositif de guidage complémentaire 126. En outre, le dispositif de guidage complémentaire 126, c'est-à-dire l'épaulement selon le mode de réalisation de la figure 3, s'étend longitudinalement selon l'axe de stator S-S'. En d'autres termes, une partie du rotor 12 pénètre à l'intérieur du stator 11. Ainsi, le plan d'entrée de rotor PER est situé en amont du plan de sortie de stator PSS selon le sens d'écoulement du premier flux d'air F1. Cela permet de garantir une bonne étanchéité entre le stator 11 et le rotor 12 et donc un bon fonctionnement de l'accessoire de guidage d'air 1. Plus précisément, la longueur de chevauchement L, définie entre le plan d'entrée de rotor PER et le plan de sortie de stator PSS, est sensiblement égale à 3 mm ce qui garantit un bon compromis étanchéité / encombrement, mais également guidage en rotation. En effet, la longueur de chevauchement L ne doit pas être trop importante afin de ne pas entraver la bonne rotation du rotor 12 par rapport au stator 11. On pourra également utiliser, sans sortir du cadre de l'invention, divers dispositifs bien connus de l'homme du métier qui permettent de rendre étanche une connexion mécanique, en particulier entre une pièce en mouvement (en l'espèce le rotor 12) et une pièce fixe (en l'espèce le stator 11), comme par exemple un joint torique, tout en veillant à ce que ce genre de dispositif ne vienne pas entraver la libre rotation du rotor 12.

Selon le mode de réalisation illustré sur la figure 5, le stator 11 est toujours une pièce de révolution creuse mais sa forme est plus complexe. En particulier, l'accessoire de guidage d'air 1, et plus précisément le stator 11, comprend un carter 13 qui s'étend autour au moins du rotor 12. Indifféremment, le carter 13 peut être partie intégrante du stator 11 ou au contraire une pièce différente. Dans le mode de réalisation illustré, le carter 13 est monolithique avec le stator 11, c'est-à-dire qu'il s'agit d'une pièce monobloc, en continuité de matière. En d'autres termes, la paroi externe 113 du stator forme carter 13. Cela permet de faciliter l'assemblage de l'accessoire de guidage d'air 1. Le carter 13 est donc solidaire du stator 11 et conçu pour protéger ledit rotor 12 d'un contact avec un utilisateur. Le carter 13 est de forme tronconique ayant avantageusement un angle de cône de carter θ compris entre 25 degrés et 60 degrés, préférentiellement égal à 40 degrés, ce qui permet de garantir le bon mouvement du rotor 12 tout en conservant un accessoire de guidage d'air 1 relativement compact. Ainsi, le rotor peut librement effectuer son mouvement de balayage à l'intérieur du carter 13 tout en étant protégé de l'extérieur. Le carter 13 est alors particulièrement utile pour empêcher l'utilisateur de toucher le rotor 12 en mouvement (et potentiellement chaud) avec ses mains mais aussi avec sa tête, ses cheveux, etc. Le carter 13 va alors remarquablement augmenter la sécurité d'utilisation de l'accessoire de guidage d'air 1 en évitant par exemple tout risque de contact accidentel entre le rotor 12 en mouvement et les cheveux de l'utilisateur et donc en limitant tout risque d'emmêlement des cheveux. Le carter 13 va aussi accroitre la fiabilité de l'accessoire de guidage d'air 1 en protégeant le rotor 12 lors d'une chute de l'accessoire de guidage d'air 1.

## Revendications

1. Accessoire de guidage d'air (1) conçu pour être monté sur une sortie d'air (28) d'un appareil de coiffure (2) soufflant un premier flux d'air (F1) sensiblement monodirectionnel, ledit accessoire de guidage d'air (1) étant conçu pour transformer ledit premier flux d'air (F1) en un second flux d'air (F2) balayant une pluralité de directions différentes, ledit accessoire de guidage d'air (1) comprenant :
- une entrée d'air d'accessoire (117) conçue pour coopérer avec la sortie d'air (28) de l'appareil de coiffure (2),
- une sortie d'air d'accessoire (127) permettant de souffler ledit second flux d'air (F2) en direction de la tête d'un utilisateur,
- un stator (11) s'étendant selon et autour d'un axe de stator (S-S') à partir d'un plan d'entrée de stator (PES) jusqu'à un plan de sortie de stator (PSS),
- un rotor (12) s'étendant à partir d'un plan d'entrée de rotor (PER) jusqu'à un plan de sortie de rotor (PSR) et comprenant un dispositif d'entrainement aéraulique (121) conçu pour entrainer en rotation ledit rotor (12) autour de l'axe de stator (S-S') grâce audit premier flux d'air (F1),
- ledit rotor (12) comprenant au moins une portion s'étendant selon et autour d'un axe de balayage (R-R'), ladite au moins une portion étant conçue pour orienter le second flux d'air (F2) selon ladite pluralité de directions différentes,
- ledit axe de balayage (R-R') formant un angle d'intersection (β) avec l'axe de stator (S-S') compris entre 5 et 40 degrés,
- le stator (11) et le rotor (12) étant situés entre lesdites entrée d'air d'accessoire (117) et sortie d'air d'accessoire (127) et reliés entre eux par une connexion sensiblement étanche fluidiquement (116, 126),
**caractérisé en ce que** le point d'intersection de l'axe de balayage (R-R') avec l'axe de stator (S-S') est compris entre lesdits plans d'entrée de rotor (PER) et plan de sortie de stator (PSS).

2. Accessoire de guidage d'air (1) selon la revendication précédente **caractérisé en ce que** le plan d'entrée de rotor (PER) est situé en amont du plan de sortie de stator (PSS) selon le sens d'écoulement du premier flux d'air (F1).

3. Accessoire de guidage d'air (1) selon la revendication précédente **caractérisé en ce que** la longueur de chevauchement (L), définie entre le plan d'entrée de rotor (PER) et le plan de sortie de stator (PSS), est comprise entre 1 mm et 5 mm, et est avantageusement sensiblement égale à 3 mm.

4. Accessoire de guidage d'air (1) selon l'une quelconque des revendications précédentes **caractérisé en ce que** le stator (11) comprend l'entrée d'air d'accessoire (117) et est conçu pour s'assembler sur la sortie d'air (28) de l'appareil de coiffure (2), préférentiellement de manière amovible.

5. Accessoire de guidage d'air (1) selon l'une quelconque des revendications précédentes **caractérisé en ce que** le plan de sortie de rotor (PSR) comprend la sortie d'air d'accessoire (127).

6. Accessoire de guidage d'air (1) selon l'une quelconque des revendications précédentes **caractérisé en ce que** ledit axe de balayage (R-R') et ledit axe de stator (S-S') sont sécants dans un plan de transition (T) parallèle à un plan d'entrée de rotor (PER), ledit axe de stator (S-S') étant orthogonal audit plan de transition (T).

7. Accessoire de guidage d'air (1) selon l'une quelconque des revendications précédentes **caractérisé en ce que** ledit angle d'intersection (β) est compris entre 5 degrés et 25 degrés, et préférentiellement égal à 18 degrés, ou égal à 20 degrés, ou égal à 22 degrés.

8. Accessoire de guidage d'air (1) selon l'une quelconque des revendications précédentes **caractérisé en ce que** le rotor (12) est de forme tronconique.

9. Accessoire de guidage d'air (1) selon la revendication précédente **caractérisé en ce que** l'angle de cône (γ) du rotor (12) est compris entre 5 et 20 degrés et est préférentiellement égal à 16 degrés, ou égal à 14 degrés, ou égal à 6 degrés.

10. Accessoire de guidage d'air (1) selon l'une quelconque des revendications précédentes **caractérisé en ce que** le stator (11) comprend un porte moyeu (1112) connecté à une paroi externe du stator (113) par au moins un bras (1111), préférentiellement par trois bras (1111).

11. Accessoire de guidage d'air (1) selon l'une quelconque des revendications précédentes **caractérisé en ce que** le dispositif d'entrainement aéraulique (121) comprend un moyeu (1212) connecté à une paroi externe du rotor (125) par au moins une pale (1211), préférentiellement par trois pales (1211).

12. Accessoire de guidage d'air (1) selon les revendications 10 et 11 **caractérisé en ce que** ledit moyeu (1212) est monté en liaison pivot avec ledit porte moyeu (1112).

13. Accessoire de guidage d'air (1) selon l'une quelconque des revendications précédentes **caractérisé en ce qu'**il comprend un carter (13) autour au moins dudit rotor (12), ledit carter (13) étant solidaire du stator (11) et conçu pour protéger ledit rotor (12) d'un contact avec un utilisateur.

14. Accessoire de guidage d'air (1) selon la revendication précédente **caractérisé en ce que** le carter (13) est de forme tronconique ayant avantageusement un angle de cône de carter (θ) compris entre 25 degrés et 60 degrés, préférentiellement égal à 40 degrés.

15. Dispositif de coiffure comprenant un appareil de coiffure (2) soufflant un premier flux d'air (F1) sensiblement monodirectionnel, tel qu'un sèche-cheveux, et un accessoire de guidage d'air (1) selon l'une quelconque des revendications précédentes.

## Patentansprüche

1. Luftführungsvorrichtung (1), die dafür ausgelegt ist, auf einem Luftauslass (28) eines Haarstyling-Geräts (2) montiert zu werden, das einen im Wesentlichen unidirektionalen ersten Luftstrom (F1) bläst, wobei die Luftführungsvorrichtung (1) dazu ausgelegt ist, den ersten Luftstrom (F1) in einen zweiten Luftstrom (F2) umzuwandeln, der eine Vielzahl unterschiedlicher Richtungen abdeckt, wobei die Luftführungsvorrichtung (1) umfasst:
- einen Zubehör-Lufteinlass (117), der dafür ausgelegt ist, mit dem Luftauslass (28) des Haarstyling-Geräts (2) zusammenzuarbeiten,
- einen Zubehör-Luftauslass (127) zum Blasen des zweiten Luftstroms (F2) in Richtung auf den Kopf eines Benutzers,
- einen Stator (11), der sich entlang und um eine Statorachse (S-S') von einer Statoreintrittsebene (PES) zu einer Statorausgangsebene (PSS) erstreckt,
- einen Rotor (12), der sich von einer Rotoreintrittsebene (PER) zu einer Rotorausgangsebene (PSR) erstreckt und eine aerodynamische Antriebseinrichtung (121) umfasst, die dafür ausgelegt ist, den Rotor (12) um die Statorachse (S-S') mithilfe des ersten Luftstroms (F1) zu drehen,
- wobei der Rotor (12) mindestens einen Abschnitt umfasst, der sich entlang und um eine Fegachse (R-R') erstreckt, wobei mindestens dieser Abschnitt dazu ausgelegt ist, den zweiten Luftstrom (F2) gemäß der Vielzahl unterschiedlicher Richtungen zu lenken,
- wobei die Fegachse (R-R') einen Schnittwinkel (β) mit der Statorachse (S-S') zwischen 5 und 40 Grad bildet,
- wobei der Stator (11) und der Rotor (12) zwischen dem Zubehör-Lufteinlass (117) und dem Zubehör-Luftauslass (127) liegen und fluiddicht miteinander verbunden sind (116, 126), **dadurch gekennzeichnet, dass** der Schnittpunkt der Fegachse (R-R') mit der Statorachse (S-S') zwischen der Rotoreintrittsebene (PER) und der Statorausgangsebene (PSS) liegt.

2. Luftführungsvorrichtung (1) nach dem vorhergehenden Anspruch, **dadurch gekennzeichnet, dass** die Rotoreintrittsebene (PER) stromaufwärts der Statorausgangsebene (PSS) gemäß der Fließrichtung des ersten Luftstroms (F1) liegt.

3. Luftführungsvorrichtung (1) nach dem vorhergehenden Anspruch, **dadurch gekennzeichnet, dass** die Überlappungslänge (L), definiert zwischen der Rotoreintrittsebene (PER) und der Statorausgangsebene (PSS), zwischen 1 mm und 5 mm liegt und vorzugsweise etwa 3 mm beträgt.

4. Luftführungsvorrichtung (1) nach einem der vorhergehenden Ansprüche, **dadurch gekennzeichnet, dass** der Stator (11) den Zubehör-Lufteinlass (117) umfasst und dafür ausgelegt ist, sich an dem Luftauslass (28) des Haarstyling-Geräts (2) zu montieren, vorzugsweise in abnehmbarer Weise.

5. Luftführungsvorrichtung (1) nach einem der vorhergehenden Ansprüche, **dadurch gekennzeichnet, dass** die Rotorausgangsebene (PSR) den Zubehör-Luftauslass (127) umfasst.

6. Luftführungsvorrichtung (1) nach einem der vorhergehenden Ansprüche, **dadurch gekennzeichnet, dass** die Fegachse (R-R') und die Statorachse (S-S') in einer Übergangsebene (T) parallel zur Rotoreintrittsebene (PER) schneiden, wobei die Statorachse (S-S') orthogonal zur Übergangsebene (T) ist.

7. Luftführungsvorrichtung (1) nach einem der vorhergehenden Ansprüche, **dadurch gekennzeichnet, dass** der Schnittwinkel (β) zwischen 5 Grad und 25 Grad liegt und vorzugsweise 18 Grad, oder 20 Grad, oder 22 Grad beträgt.

8. Luftführungsvorrichtung (1) nach einem der vorhergehenden Ansprüche, **dadurch gekennzeichnet, dass** der Rotor (12) konisch geformt ist.

9. Luftführungsvorrichtung (1) nach dem vorhergehenden Anspruch, **dadurch gekennzeichnet, dass** der Kegelwinkel (γ) des Rotors (12) zwischen 5 und 20 Grad liegt und vorzugsweise 16 Grad, oder 14 Grad, oder 6 Grad beträgt.

10. Luftführungsvorrichtung (1) nach einem der vorhergehenden Ansprüche, **dadurch gekennzeichnet, dass** der Stator (11) eine Nabenhalterung (1112) umfasst, die über mindestens einen Arm (1111), vorzugsweise über drei Arme (1111), mit einer Außenwand des Stators (113) verbunden ist.

11. Luftführungsvorrichtung (1) nach einem der vorhergehenden Ansprüche, **dadurch gekennzeichnet, dass** die aerodynamische Antriebseinrichtung (121) eine Nabe (1212) umfasst, die über mindestens eine Schaufel (1211), vorzugsweise über drei Schaufeln (1211), mit einer Außenwand des Rotors (125) verbunden ist.

12. Luftführungsvorrichtung (1) nach den Ansprüchen 10 und 11, **dadurch gekennzeichnet, dass** die Nabe (1212) drehbar mit der Nabenhalterung (1112) verbunden ist.

13. Luftführungsvorrichtung (1) nach einem der vorhergehenden Ansprüche, **dadurch gekennzeichnet, dass** sie ein Gehäuse (13) um mindestens den Rotor (12) umfasst, wobei das Gehäuse (13) mit dem Stator (11) verbunden ist und dazu ausgelegt ist, den Rotor (12) vor Kontakt mit einem Benutzer zu schützen.

14. Luftführungsvorrichtung (1) nach dem vorhergehenden Anspruch, **dadurch gekennzeichnet, dass** das Gehäuse (13) konisch geformt ist und vorzugsweise einen Gehäuse-Kegelwinkel (θ) zwischen 25 Grad und 60 Grad, vorzugsweise 40 Grad, aufweist.

15. Haarstyling-Gerät umfassend ein Haarstyling-Gerät (2), das einen im Wesentlichen unidirektionalen ersten Luftstrom (F1) bläst, wie z. B. einen Haartrockner, und eine Luftführungsvorrichtung (1) nach einem der vorhergehenden Ansprüche.

## Claims

1. Air guidance accessory (1) designed to be mounted on an air outlet (28) of a hair styling device (2) blowing a substantially unidirectional first air flow (F1), said air guidance accessory (1) being designed to transform said first air flow (F1) into a second air flow (F2) sweeping a plurality of different directions, said air guidance accessory (1) comprising:
- an accessory air inlet (117) designed to cooperate with the air outlet (28) of the hair styling device (2),
- an accessory air outlet (127) for blowing said second air flow (F2) towards the head of a user,
- a stator (11) extending along and around a stator axis (S-S') from a stator entry plane (PES) to a stator exit plane (PSS),
- a rotor (12) extending from a rotor entry plane (PER) to a rotor exit plane (PSR) and comprising an aerodynamic drive device (121) designed to rotate said rotor (12) around the stator axis (S-S') using said first air flow (F1),
- said rotor (12) comprising at least one portion extending along and around a sweeping axis (R-R'), said at least one portion being designed to direct the second air flow (F2) according to said plurality of different directions,
- said sweeping axis (R-R') forming an angle of intersection (β) with the stator axis (S-S') between 5 and 40 degrees,
- the stator (11) and the rotor (12) are situated between said accessory air inlet (117) and accessory air outlet (127) and are connected to each other by a substantially fluid-tight connection (116, 126), **characterized in that** the intersection point of the sweeping axis (R-R') with the stator axis (S-S') is located between said rotor entry plane (PER) and stator exit plane (PSS).

2. Air guidance accessory (1) according to the preceding claim **characterized in that** the rotor entry plane (PER) is located upstream of the stator exit plane (PSS) according to the flow direction of the first air flow (F1).

3. Air guidance accessory (1) according to the preceding claim **characterized in that** the overlap length (L), defined between the rotor entry plane (PER) and the stator exit plane (PSS), is between 1 mm and 5 mm, and is preferably substantially equal to 3 mm.

4. Air guidance accessory (1) according to any preceding claim **characterized in that** the stator (11) comprises the accessory air inlet (117) and is designed to assemble onto the air outlet (28) of the hair styling device (2), preferably in a detachable manner.

5. Air guidance accessory (1) according to any preceding claim **characterized in that** the rotor exit plane (PSR) comprises the accessory air outlet (127).

6. Air guidance accessory (1) according to any preceding claim **characterized in that** said sweeping axis (R-R') and said stator axis (S-S') intersect within a transition plane (T) parallel to a rotor entry plane (PER), said stator axis (S-S') being orthogonal to said transition plane (T).

7. Air guidance accessory (1) according to any preceding claim **characterized in that** said angle of intersection (β) is between 5 degrees and 25 degrees, and preferably equal to 18 degrees, or equal to 20 degrees, or equal to 22 degrees.

8. Air guidance accessory (1) according to any preceding claim **characterized in that** the rotor (12) is conical in shape.

9. Air guidance accessory (1) according to the preceding claim **characterized in that** the cone angle (γ) of the rotor (12) is between 5 and 20 degrees and is preferably equal to 16 degrees, or equal to 14 degrees, or equal to 6 degrees.

10. Air guidance accessory (1) according to any preceding claim **characterized in that** the stator (11) comprises a hub holder (1112) connected to an external wall of the stator (113) by at least one arm (1111), preferably by three arms (1111).

11. Air guidance accessory (1) according to any preceding claim **characterized in that** the aerodynamic drive device (121) comprises a hub (1212) connected to an external wall of the rotor (125) by at least one blade (1211), preferably by three blades (1211).

12. Air guidance accessory (1) according to claims 10 and 11 **characterized in that** said hub (1212) is pivotally mounted with said hub holder (1112).

13. Air guidance accessory (1) according to any preceding claim **characterized in that** it comprises a housing (13) around at least said rotor (12), said housing (13) being integral with the stator (11) and designed to protect said rotor (12) from contact with a user.

14. Air guidance accessory (1) according to the preceding claim **characterized in that** the housing (13) is conical in shape and advantageously has a housing cone angle (8) between 25 degrees and 60 degrees, preferably equal to 40 degrees.

15. Hair styling device comprising a hair styling device (2) blowing a substantially unidirectional first air flow (F1), such as a hair dryer, and an air guidance accessory (1) according to any preceding claim.
